# EUROPÄISCHE PATENTSCHRIFT

(11) **EP 2 340 206 B1**
(45) Veröffentlichungstag und Bekanntmachung des Hinweises auf die Patenterteilung: **09.09.2015**
(21) Anmeldenummer: 09736123.2
(22) Anmeldetag: 22.09.2009
(51) Int. Cl.: B65B 43/52, B65B 43/60, B65B 1/18, B65B 43/18, B65B 43/46

(54) **VORRICHTUNG UND VERFAHREN ZUM AUFSTECKEN VON VENTILSÄCKEN**
APPARATUS AND METHOD FOR POSITIONING VALVE BAGS AT FILLING NOZZLES
APPAREIL ET METHODE POUR POSITIONER LES SACS

(30) Priorität: 26.09.2008 DE 102008049255
(43) Veröffentlichungstag der Anmeldung: 06.07.2011
(73) Patentinhaber: Haver & Boecker OHG, 59302 Oelde (DE)
(72) Erfinder: DELATOUR, Vincent, 33334 Gütersloh (DE)
(74) Vertreter: BSB Intellectual Property Law
(86) Internationale Anmeldenummer: PCT/EP2009/006832
(87) Internationale Veröffentlichungsnummer: WO 2010/034460

(56) Entgegenhaltungen:
- WO-A2-98/19912
- DE-A1- 4 035 815
- IT-A1- TO 930 203
- US-A- 5 878 553
- US-B1- 6 347 499

## Beschreibung

Die Erfindung betrifft eine Vorrichtung und ein Verfahren zum Aufstecken von Ventilsäcken und insbesondere eine Vorrichtung zum Aufstecken von Ventilsäcken auf einen bzw. die Füllstutzen einer Packmaschine, sowie eine mit einer Packmaschine und einer Sackaufsteckvorrichtung ausgerüstete Packanlage.

Solche Sackaufsteckvorrichtungen oder Aufsteckautomaten und Packanlagen sind im Stand der Technik bekannt geworden.

Die IT TO 930 203 A1 offenbart eine Vorrichtung , bei der ein Ventilsack mit einem vertikal verfahrbaren Greifer von einem Stapel unten aufgenommen und nach oben gefahren wird, wo der Ventilsack über Rollen an einen Füllstutzen verbracht wird. Die Greifer werden über einen Kurbelantrieb, der eine Drehbewegung des Motors in eine Linearbewegung umsetzt, angetrieben.

Beispielsweise ist aus der DE 35 25 348 C2 eine weitere Vorrichtung zum Aufstecken auf den Füllstutzen oder die Füllstutzen einer Packmaschine bekannt geworden, bei der zwei Saugleisten vorgesehen sind, die auf beiden Seiten des Sackventils einen vereinzelten Sack ergreifen und das Sackventil öffnen. Die Bewegung der Saugleisten wird über Druckluftzylinder gesteuert. Anschließend wird der Sack mit geöffnetem Sackventil über Antriebsmittel beschleunigt und in Richtung auf das Füllrohr geschossen. Bei der bekannten Vorrichtung sind die Greiferleisten zum Öffnen des Sackventils in Längsrichtung ortsfest angeordnet, sowie es auch das Antriebsmittel ist.

Seit dem Bekanntwerden dieser Vorrichtung zum Aufstecken von Ventilsäcken ist die Geschwindigkeit beim Abfüllen von Gütern in Ventilsäcke erheblich gestiegen, womit auch die Anforderungen an die Bewegungskoordination und die Steuerung der Packanlage und des Aufsteckautomaten entsprechend gestiegen sind. Die heutigen Anforderungen an die Flexibilität und die Aufsteckgeschwindigkeit erfüllt diese bekannte Vorrichtung nur bedingt.

Es ist deshalb die Aufgabe der vorliegenden Erfindung, eine Vorrichtung zum Aufstecken von Ventilsäcken zur Verfügung zu stellen, welche eine flexible Steuerung und eine hohe Leistung erlaubt.

Diese Aufgabe wird gelöst durch eine Vorrichtung mit den Merkmalen des Anspruchs 1 und durch eine Packanlage mit den Merkmalen des Anspruchs 7. Das erfindungsgemäße Verfahren ist Gegenstand von Anspruch 11. Bevorzugte Weiterbildungen der Erfindung sind Gegenstand der Unteransprüche. Weitere Merkmale der vorliegenden Erfindung werden in der nachfolgenden Beschreibung definiert.

Die erfindungsgemäße Sackaufsteckvorrichtung dient zum Aufstecken von Säcken und insbesondere zum Aufstecken von Ventilsäcken und weist wenigstens eine Greifereinrichtung und wenigstens eine Aufsteckeinrichtung auf. Die Greifereinrichtung ist zum Ergreifen eines leeren Ventilsacks vorgesehen und geeignet und die Aufsteckeinrichtung weist eine Beschleunigungseinrichtung auf und ist geeignet, einen Ventilsack auf einen Füllstutzen einer insbesondere mit mehreren Füllstutzen ausgerüsteten rotierenden Packmaschine aufzustecken. Dabei ist eine Bewegung der Greifereinrichtung über eine drehbare Exzentereinrichtung steuerbar, wobei die Exzentereinrichtung mittels eines Motors drehbar ist, um periodisch mittels der Greifereinrichtung Ventilsäcke anzunehmen und mittels der Aufsteckeinrichtung aufzustecken. Die Greifereinrichtung ist verschwenkbar vorgesehen und ist geeignet, einen Ventilsack eines auf einer Aufnahmefläche eines Ablagetisches angeordneten Sackbündels in einer ersten Schwenkposition zu ergreifen und aufzunehmen und in einer zweiten Schwenkposition an die Aufsteckeinrichtung zu übergeben. Dabei besteht die Aufsteckeinrichtung aus wenigstens zwei Aufsteckteilen, von denen wenigstens ein Aufsteckteil verschwenkbar angeordnet ist. Der Motor ist als gemeinsamer Antrieb für die Verschwenkung der Greifereinrichtung und des verschwenkbaren Aufsteckteils vorgesehen, indem die Greifereinrichtung und das verschwenkbare Aufsteckteil über einen Koppelmechanismus mechanisch gekoppelt sind.

Die Erfindung hat viele Vorteile. Ein erheblicher Vorteil der erfindungsgemäßen Sackaufsteckvorrichtung ist die erhebliche Flexibilität. Mittels der drehbaren Exzentereinrichtung, die über einen insbesondere elektrischen Motor angetrieben wird, kann eine flexible Steuerung der Bewegung der Greifereinrichtung und eine den jeweiligen Bedingungen angepasste Steuerung der Aufsteckvorrichtung insgesamt erfolgen.

Besonders vorteilhaft ist, dass die Drehgeschwindigkeit der Exzentereinrichtung nahezu ohne Zeitverzögerung über den Motor erhöht oder verringert werden kann. Somit kann jederzeit auf sich ändernde Bedingungen reagiert werden. Die Geschwindigkeit einer Bewegung kann sogar beschleunigt oder abgebremst werden, während die Bewegung noch durch die Greifereinrichtung ausgeführt wird. Dadurch kann flexibel auf sich ändernde Bedingungen reagiert werden, sodass die Aufsteckquote insgesamt erhöht werden kann. Wird beispielsweise nur 1 % der Säcke nicht auf einen Füllstutzen aufgesteckt, so sammeln sich nach einer Stunde bei einer Abfüllrate von 3600 Säcken 36 Säcke auf den Boden an, die sich im Laufe von 10 Arbeitsstunden auf 360 Sack aufsummieren würden, sofern die Säcke nicht eingesammelt werden, was in periodischen Abständen nötig ist, um die Funktion nicht zu beeinträchtigen.

Bei modernen Abfüllleistungen, bei denen z.B. ein Sack oder mehr pro Sekunde gefüllt wird, bedeutet schon eine Verbesserung der Aufsteckqoute von nur 0,1 % von z.B. 99,5 % auf 99,6 % eine erhebliche Verringerung der nicht korrekt aufgesteckten Säcke von in diesem Beispiel relativ gesehen 20 %.

Mit der Erfindung wird die Zuverlässigkeit einer erfindungsgemäßen Packanlage erhöht, wobei die Abfüllgeschwindigkeit gleichzeitig noch steigerbar ist.

In einer bevorzugten Weiterbildung der Erfindung wird die Greifereinrichtung mittels der Exzentereinrichtung in einem Zyklus bzw. Kreislauf von einer Sackannahmeposition zu einer Sackübergabeposition zur Übergabe des Ventilsacks an die Aufsteckeinrichtung und wieder in die Sackannahmeposition verschwenkt. Insbesondere stellt ein Zyklus einen geschlossenen Kreislauf dar, bei dem die Exzentereinrichtung nicht hin und her verschwenkt wird, sondern nur in eine Richtung dreht. Eine nur in eine Drehrichtung erfolgende Bewegung der Exzentereinrichtung ist vorteilhaft, da eine insbesondere kontinuierlich in eine Richtung erfolgende Drehung die Exzentereinrichtung und die Greifereinrichtung nicht so stark belastet wie es bei ständig wechselnden Bewegungsrichtungen der Fall ist. Durch die Vermeidung von wechselnden Drehrichtungen trägt die Erfindung zu der Erhöhung der Lebensdauer einer erfindungsgemäßen Vorrichtung bei.

In bevorzugten Weiterbildungen wird die Drehzahl des Motors der Exzentereinrichtung innerhalb eines Zyklus in stetiger Weise geändert. Das bedeutet, dass die Steuereinrichtung die Drehzahl des Motors derart steuert, dass die Anzahl der Start-/Stoppvorgänge möglichst reduziert wird, wobei insbesondere ein kontinuierliches Durchlaufen des Motors angestrebt wird. Durch eine kontinuierliche Anpassung der Drehzahl des Motors an die aktuellen Bedingungen kann zu jeder Zeit eine für die aktuelle Aufsteckgeschwindigkeit optimale Drehgeschwindigkeit der Exzentereinrichtung eingestellt werden.

So kann beispielsweise die Bewegung der Greifereinrichtung über eine reduzierte Drehzahl des Motors und somit der Exzentereinrichtung verringert werden, wenn sich die Sauggreifer der Greifereinrichtung dem nächsten aufzunehmenden Sack nähern, obwohl noch eine gewisse Wartezeit bis zur Aufnahme überbrückt werden muss.

Durch eine Verringerung der Drehzahl der Exzentereinrichtung kann die nötige Wartezeit bis zur Annahme des nächsten Ventilsacks überbrückt werden, während gleichzeitig die bewegten Komponenten durch die verringerte Drehzahl geschont werden. Im Stand der Technik wurden hingegen jede Bewegung mit maximaler Geschwindigkeit ausgeführt, wodurch sich eine große Anzahl von Start-/Stoppvorgängen mit jeweils maximaler Beschleunigung bzw. Verzögerung ergab. Eine Anpassung der Bewegungsgeschwindigkeit der Greifereinrichtung innerhalb eines Zyklus an die aktuell vorherrschenden Bedingungen erlaubt demgegenüber eine schonendere Betriebsweise, wodurch insgesamt eine noch höhere Aufsteckleistung möglich ist, da die zulässigen Belastungsgrenzen der jeweiligen Komponenten trotz der höheren Geschwindigkeit nicht erreicht werden.

Werden Druckluftzylinder zur Steuerung der Greifereinrichtung eingesetzt, können Vibrationen entstehen, die bei höheren Leistungen zu einer Verringerung der Aufsteckquote führen. Mit der Erfindung werden schädliche Vibrationen vermieden.

Vorteilhafterweise ist die Aufsteckeinrichtung beim Erfassen eines Startsignals aktivierbar. Auch die Greifereinrichtung kann beim Erfassen eines Startsignals aktivierbar sein, sodass insgesamt die Sackaufsteckvorrichtung beim Erfassen oder mit der Weiterleitung eines Startsignals aktivierbar bzw. steuerbar ist, um die Bewegung der Greifereinrichtung oder den Aufsteckvorgang zeitlich an das Erfassen eines Startsignals anzupassen.

Insbesondere wird beim Erfassen eines Startsignals ein neuer Ventilsack von einem Sackstapel aufgenommen und an die Aufsteckeinrichtung übergeben, der im Anschluss daran den Sack auf einen Füllstutzen aufsteckt.

Es ist aber ebenso möglich und bevorzugt, dass beim Erfassen eines Startsignals ein an der Aufsteckeinrichtung aufgenommener Sack mittels einer Beschleunigungseinrichtung beschleunigt und auf einen vorbei rotierenden Füllstutzen aufgesteckt wird. Bei dieser Variante wird der Ventilsack beispielsweise nahezu ohne Zeitverzögerung nach dem Erfassen des Startsignals beschleunigt und wird sehr kurze Zeit später auf den Füllstutzen aufgesteckt. Selbstverständlich sind auch feste oder vorgebbare oder einstellbare Wartezeiten zwischen der Erfassung eines Startsignals und der Aktivierung der Greifereinrichtung und/oder der Aufsteckeinrichtung möglich.

In einer besonders bevorzugten Ausgestaltung wird der jeweilige Zeitabstand aufeinander folgender Startsignale erfasst und von der Steuereinrichtung ausgewertet. Dann ist es insbesondere bevorzugt, wenn eine Drehzahl des Motors der Exzentereinrichtung in Abhängigkeit von dem aktuell erfassten Zeitabstand verändert wird.

Typischerweise wird ein Startsignal ausgegeben, wenn ein Füllstutzen einer Vorrichtung eine vorbestimmte Winkelposition erreicht hat. Wird nun der Zeitabstand eines Startsignals zu einem folgenden Startsignal gegenüber einem vorherigen Zeitabstand verringert, so deutet dies auf eine Erhöhung der Drehgeschwindigkeit der Packmaschine hin. Wird eine Verringerung des Zeitabstandes und somit eine Erhöhung der Drehgeschwindigkeit der Packmaschine detektiert, so bestimmt die Steuereinrichtung eine entsprechend angepasste Grunddrehzahl des Motors, um auch das Aufnehmen eines Ventilsacks von einem Stapel von Ventilsäcken zu beschleunigen. Ergibt sich umgekehrt, dass der Zeitabstand zweier aufeinander folgender Startsignale sich vergrößert, deutet dies auf eine Verringerung der Drehgeschwindigkeit der Packmaschine hin, woraufhin die Drehzahl des Motors der Exzentereinrichtung entsprechend verringert wird.

Auf diese Art und Weise ergibt sich eine sehr einfache selbstregelnde Betriebsweise der Sackaufsteckvorrichtung an einer Packmaschine. Der Betrieb der Sackaufsteckvorrichtung erfolgt automatisch, sofern die Packmaschine entsprechende Startsignale zur Verfügung stellt. Auf eine Verringerung oder eine Erhöhung der Drehgeschwindigkeit der Packmaschine reagiert die Sackaufsteckvorrichtung flexibel und passt sich in kürzester Zeit an eine Veränderung an. Dadurch können bei hohen und höchsten Aufsteckraten hohe und höchste Aufsteckquoten erzielt werden, während gleichzeitig die einzelnen Komponenten der Sackaufsteckvorrichtung in einer schonenden Weise betrieben werden, wodurch die Lebensdauer trotz Steigerung der Kapazität erhöht wird.

Die Greifereinrichtung ist verschwenkbar angeordnet und dazu geeignet und vorgesehen, einen Ventilsack eines auf einer Aufnahmefläche eines Ablagetischs angeordneten Sackbündels in einer ersten Schwenkposition zu ergreifen und aufzunehmen und in einer zweiten Schwenkposition an die Aufsteckeinrichtung zu übergeben.

Die Aufsteckeinrichtung besteht wenigstens aus zwei Aufsteckteilen, von denen wenigstens ein Aufsteckteil verschwenkbar angeordnet ist. Der Motor dient als gemeinsamer Antrieb für die Verschwenkung der Greifereinrichtung und für die Verschwenkung des wenigstens einen verschwenkbaren Aufsteckteils. Dazu ist die Greifereinrichtung mit dem verschwenkbaren Aufsteckteil über einen Koppelmechanismus mechanisch gekoppelt. Das bedeutet, dass nicht nur die Greifereinrichtung, sondern auch die Aufsteckeinrichtung über die Exzentereinrichtung gesteuert werden. Die mechanisch mit der Greifereinrichtung gekoppelte Aufsteckeinrichtung wird ebenso über die Exzentereinrichtung angetrieben, sodass sich eine besonders flexible und einfache Steuerung der Sackaufsteckvorrichtung ergibt.

Besonders bevorzugt ist die Aufsteckeinrichtung in Längsrichtung gegenüber der Greifereinrichtung verstellbar angeordnet, um unterschiedliche Sackabmessungen ausgleichen zu können. Werden beispielsweise unterschiedliche Sackbreiten für unterschiedliche abzufüllende Materialien oder für unterschiedliche Gebindegrößen verwendet, so kann der radiale Abstand der Aufsteckeinrichtung von dem Füllstutzen entsprechend auf einfache Art und Weise angepasst werden. Dadurch kann bei unterschiedlichen Sackabmessungen die Aufsteckquote weiter erhöht werden.

Andererseits ist es durch die flexible Steuerung der Drehgeschwindigkeit der Exzentereinrichtung auch möglich, in einem gewissen Maße unterschiedliche Sackabmessungen auszugleichen, da die Drehgeschwindigkeit anpassbar ist.

Die erfindungsgemäße Packanlage weist insbesondere eine rotierbare Packmaschine zum Füllen von Gütern in Ventilsäcke auf, wobei die rotierbare Packmaschine mehrere über den Umfang der Packmaschine verteilt angeordnete Füllstutzen aufweist. Weiterhin ist wenigstens eine Steuereinrichtung und es ist wenigstens eine an einer vorbestimmten Winkelposition angeordnete Sackaufsteckvorrichtung mit einer Beschleunigungseinrichtung zum Aufstecken der Ventilsäcke auf die Füllstutzen der Packmaschine vorgesehen. Das Aufstecken der Ventilsäcken auf die Füllstutzen erfolgt mittels einer Aufsteckeinrichtung. Wenigstens eine Greifereinrichtung ist zum Ergreifen eines leeren Ventilsacks vorgesehen. Eine Bewegung der Greifereinrichtung ist dabei über eine drehbare Exzentereinrichtung steuerbar, wobei die Exzentereinrichtung mittels eines Motors drehbar ist, um periodisch Ventilsäcke anzunehmen und mittels der Aufsteckeinrichtung aufzustecken. Die Greifereinrichtung ist verschwenkbar vorgesehen und ist geeignet, einen Ventilsack eines auf einer Aufnahmefläche eines Ablagetisches angeordneten Sackbündels in einer ersten Schwenkposition zu ergreifen und aufzunehmen und in einer zweiten Schwenkposition an die Aufsteckeinrichtung zu übergeben. Die Aufsteckeinrichtung besteht aus wenigstens zwei Aufsteckteilen, von denen wenigstens ein Aufsteckteil verschwenkbar angeordnet ist. Der Motor ist als gemeinsamer Antrieb für die Verschwenkung der Greifereinrichtung und des verschwenkbaren Aufsteckteils vorgesehen, indem die Greifereinrichtung und das verschwenkbare Aufsteckteil über einen Koppelmechanismus mechanisch gekoppelt sind.

Auch die erfindungsgemäße Packanlage hat viele Vorteile. Bei der erfindungsgemäßen Packanlage kann die Kapazität erhöht werden, während gleichzeitig die Sackaufsteckquote verbessert werden kann.

Vorzugsweise ist die Greifereinrichtung mittels der Exzentereinrichtung in einem Zyklus von einer Sackannahmeposition zu einer Sackübergabeposition zur Übergabe des Ventilsacks an die Aufsteckeinrichtung und wieder in die Sackannahmeposition verschwenkbar.

Vorteilhafterweise ist wenigstens eine Sensoreinrichtung vorgesehen, mit welcher erfassbar ist, wenn ein Füllstutzen eine vorbestimmte Winkelposition erreicht. Insbesondere wird bei Erreichen einer vorgeschriebenen Winkelposition ein Startsignal an die Sackaufsteckvorrichtung ausgegeben.

Als Sensoreinrichtung kann ein mechanischer Sensor eingesetzt werden, der ein Signal auslöst, wenn beispielsweise der Füllstutzen eine vorbestimmte Winkelposition erreicht. Es ist ebenso möglich, dass ein optischer, magnetischer oder sonstiger Sensor zur Erfassung der Position der Füllstutzen dient.

Weiterhin ist es möglich, dass ein zentraler Drehwinkelgeber z.B. an der Drehachse der Packmaschine die entsprechenden Startsignale auslöst, da die Lage der einzelnen Füllstutzen über dem Umfang der Packmaschine und somit relativ zur zentralen Drehachse der Packmaschine bekannt ist und somit aus dem Signal des Drehwinkelgebers auf die jeweilige Winkelposition der Füllstutzen zurückgeschlossen werden kann.

In bevorzugten Weiterbildungen passt die Steuereinrichtung die Drehzahl des Motors der Exzentereinrichtung an eine Drehzahl der Packmaschine an, um im Wesentlichen eine kontinuierliche Drehung der Exzentereinrichtung zu gewährleisten.

In bevorzugten Weiterbildungen weist die Packanlage eine zuvor beschriebene Aufsteckvorrichtung auf.

Bei dem erfindungsgemäßen Verfahren zum Aufstecken von Ventilsäcken auf die Füllstutzen einer mit mehreren Füllstutzen ausgerüsteten rotierenden Packmaschine ergreift die Greifereinrichtung einen leeren Ventilsack und die Aufsteckeinrichtung weist eine Beschleunigungseinrichtung auf und steckt den leeren Ventilsack auf einen Füllstutzen auf. Dabei wird eine Bewegung der Greifereinrichtung über eine drehbare Exzentereinrichtung gesteuert. Die drehbare Exzentereinrichtung wird mittels eines Motors gedreht, um periodisch Ventilsäcke anzunehmen und mittels der Aufsteckeinrichtung aufzustecken. Die die Greifereinrichtung ist verschwenkbar vorgesehen und ergreift einen Ventilsack eines auf einer Aufnahmefläche eines Ablagetisches angeordneten Sackbündels in einer ersten Schwenkposition und nimmt ihn auf und übergibt Ventilsack in einer zweiten Schwenkposition an die Aufsteckeinrichtung. Die Aufsteckeinrichtung besteht aus wenigstens zwei Aufsteckteilen, von denen wenigstens ein Aufsteckteil verschwenkbar angeordnet ist. Der Motor treibt als gemeinsamer Antrieb die Verschwenkung der Greifereinrichtung und des verschwenkbaren Aufsteckteils an, indem die Greifereinrichtung und das verschwenkbare Aufsteckteil über einen Koppelmechanismus mechanisch gekoppelt sind.

Auch das erfindungsgemäße Verfahren ist sehr vorteilhaft. Mit dem erfindungsgemäßer. Verfahren kann die Aufsteckquote erhöht werden, während die Komponenten auf eine schonende Art und Weise eingesetzt werden.

Vorzugsweise wird eine Drehzahl des Motors der Exzentereinrichtung in einem Zyklus kontinuierlich oder auch stetig geändert. Das bedeutet, dass ein Stopp des Motors innerhalb eines Zyklus möglichst vermieden wird, um Beschleunigungen und Verzögerungen möglichst gering zu halter, während gleichzeitig eine möglichst hohe Aufsteckgeschwindigkeit erzielt wird.

Vorzugsweise wird die Aufsteckeinrichtung und/oder die Greifereinrichtung beim Erfassen eines Startsignals aktiviert. Besonders bevorzugt wird der Zeitabstand aufeinanderfolgender Startsignale erfasst, um insbesondere die Drehzahl des Motors der Exzentereinrichtung in Abhängigkeit von dem erfassten Zeitabstand zu verändern.

In bevorzugten Weiterbildungen wird die Grunddrehzahl des Motors dann verändert, wenn eine Zeitdifferenz zweier Zeitabstände ein vorbestimmtes Maß übersteigt. Das bedeutet, dass innerhalb eines normalen Zyklus der Motor eine Grunddrehzahl aufweist, die innerhalb des Zyklus nach einem vorbestimmten Schema veränderbar ist, um beispielsweise Wartezeiten über eine verringerte Drehzahl zu realisieren. Ändert sich nun der zeitliche Abstand der Startsignale kann die Grunddrehzahl des Motors entsprechend angepasst werden, während die Variationen der Drehzahl innerhalb eines Zyklus entsprechend aufrecht erhalten bleiben.

Weitere Vorteile und Anwendungsmöglichkeiten der vorliegenden Erfindung ergeben sich aus den Ausführungsbeispielen, die im folgenden mit Bezug auf die beiliegenden Figuren beschrieben werden.

Darin zeigen:
- Fig. 1: eine schematische Aufsicht auf eine Packanlage mit einer Packmaschine und einer Vorrichtung zum Aufstecken von Ventilsäcken;
- Fig. 2: eine Gesamtansicht der erfindungsgemäßen Vorrichtung zum Aufstecken von Ventilsäcken;
- Fig. 3: eine perspektivische Ansicht des Aufsteckkopfs der Vorrichtung nach Fig. 2 in einer ersten Position;
- Fig. 4: den Aufsteckkopf der Vorrichtung in einer zweiten Position;
- Fig. 5: den Aufsteckkopf der Vorrichtung nach Fig. 2 in einer dritten Position;
- Fig. 6: den Aufsteckkopf der Vorrichtung nach Fig. 2 in einer vierten Position;
- Fig. 7: ein schematisches Diagramm, in dem die Drehzahl der Exzentereinrichtung über dem Abstand der Füllstutzen in Umfangsrichtung aufgetragen ist; und
- Fig. 8: ein schematisches Diagramm, in dem die Drehzahl der Exzentereinrichtung über der Zeit dargestellt ist.

Mit Bezug auf die Figuren wird nun ein Ausführungsbeispiel der Packanlage 80 mit einer Aufsteckvorrichtung 10 erläutert. Die Aufsteckvorrichtung 10 ist als Aufsteckautomat ausgebildet und dient zum Aufstecken von Ventilsäcken 2 auf den oder die Füllstutzen einer Packmaschine 1.

Die Aufsteckvorrichtung 10 kann auch an bestehenden Packmaschinen 1 nachgerüstet werden. So ist es grundsätzlich möglich, jede schon bestehende rotierende Packmaschine 1 mit einer Aufsteckvorrichtung 10 auszurüsten, wobei die Aufsteckvorrichtung 10 sich automatisch selbsttätig an die Drehgeschwindigkeit der Packmaschine 1 anpasst.

Die Steuerung und Anpassung der Bewegungabläufe aufeinander wird mit Bezug auf die Figuren 7 und 8 ausführlich beschrieben.

In Figur 1 ist eine Packanlage 80 dargestellt, die eine Packi maschine 1 zum Abfüllen von Produkten in Ventilsäcke -2, einen Aufsteckautomaten 10 und ein Austrageband 70 zum Abtransport der gefüllten Ventilsäcke 2 aufweist. Die Packmaschine 1 ist hier als rotierende Füllanlage mit mehreren Füllstutzen 27 ausgeführt, auf die die zu füllenden Ventilsäcke 2 mittels des Aufsteckautomaten 10 aufgesteckt werden.

Die Packmaschine 1 dreht sich in die Drehrichtung 48, während die aufgesteckten Ventilsäcke 2 gefüllt werden. Die fertig gepackten Ventilsäcke 2 werden auf dem Austrageband 70 abgelegt und damit abtransportiert.

Beispielsweise werden solche Säcke oder Ventilsäcke 2 mit Baustoffen, wie z.B. Zement oder auch mit anderen pulverförmigen oder granulatartigen Stoffen automatisch gefüllt. Dazu wird beispielsweise die in Fig. 1 dargestellte rotierende Packmaschine 1 eingesetzt. Es ist auch die Verwendung eines Einzelpackers oder eines Reihenpackers möglich. Bei rotierenden Packmaschinen 1 sind die mehreren Füllstutzen 27 über dem Umfang symmetrisch verteilt angeordnet. Die in Fig. 2 dargestellte Vorrichtung 10 zum Aufstecken der Ventilsäcke 2 ist in einer vorbestimmten Winkelposition bzw. Aufsteckposition 58 der Packmaschine 1 angeordnet.

Wenn nun ein Füllstutzen 27 der Packmaschine 1 sich in der Aufsteckposition 58 befindet, wird mit dem Aufsteckautomaten 10 ein leerer Ventilsack 2 mit Hilfe des Aufsteckkopfs 20 auf den Füllstutzen 27 aufgesteckt.

Moderne Packmaschinen 1 mit einer Anzahl von acht oder zwölf oder sogar sechzehn oder noch mehr Füllstutzen 27 haben enorme Durchsatzleistungen, bei denen Abfüllraten in der Größenordnung von 1 Sack pro Sekunde und mehr möglich sind. Das bedeutet, dass pro Stunde etwa 3000 bis 5000 Säcke gefüllt werden, was eine enorme logistische Anforderung darstellt.

Zur Automatisierung des Aufsteckens wird deshalb ein Aufsteckautomat 10 mit einem Leersackmagazin 30 zur Zwischenlagerung der leeren Ventilsäcke 2 eingesetzt.

Die Bedienperson muss dann nur noch Sackbündel 3 in die Fächer 31 des Leersackmagazins 30 einlegen. Die Sackbündel 3 werden dem Ablagetisch 7 automatisch zugeführt und zunächst zu einer Wartefläche 28 und anschließend zu einer Aufnahmefläche 6 transportiert, wo sie einzeln abgehoben werden. Anschließend wird das Ventil des Ventilsacks 2 geöffnet und der Ventilsack 2 wird auf den Füllstutzen 27 der Packmaschine 1 aufgeschossen.

In den Fig. 3 bis 6 ist in vergrößerter perspektivischer Darstellung der Aufsteckkopf 20 des erfindungsgemäßen Aufsteckautomaten 10 in vier unterschiedlichen Positionen dargestellt, wobei in den Darstellungen nach Fig. 3 und 4 der Aufsteckkopf 20 in der Position zur Verarbeitung von breiten Ventilsäcken 2 gezeigt wird, während in den Darstellungen nach Fig. 5 und 6 der Aufsteckkopf 20 auf die Verarbeitung von schmaleren Ventilsäcken 2 eingestellt ist.

Der in der perspektivischen Darstellung nach Fig. 3 vergrößert dargestellte Aufsteckkopf 20 des Aufsteckautomaten 10 umfasst ein Gehäuse 32 zur Lagerung und Anordnung der verschiedenen Komponenten.

An dem Gehäuse 32 ist die Greifereinrichtung 4 verschwenkbar vorgesehen, die eine Saugerleiste 19 umfasst, die in einer ersten Schwenkposition 8 sich in der Sackannahmeposition 53 befindet und den obersten Ventilsack 2 eines aus flach übereinander gestapelten Ventilsäcken 2 bestehenden Sackbündels 3 ergreift. Dazu weist die Saugerleiste 19 mehrere voneinander in Längsrichtung 13 beabstandete Sauger 33 auf, die vorzugsweise individuell zu- und abschaltbar sind, um die aktive Länge der Saugerleiste an die aktuelle Sackbreite 34 anzupassen.

Weiterhin ist an dem Gehäuse 32 eine Aufsteckeinrichtung 5 angeordnet, die hier aus zwei Aufsteckteilen 11 und 12 besteht, von denen das Aufsteckteil 11 beim Öffnen bzw. Schließen jeweils verschwenkt wird.

Die Aufsteckeinrichtung 5 umfasst die Aufsteckteile 11 und 12, wobei an jedem Aufsteckteil ein gewinkeltes Blech 22 bzw. 23 einer Sackventilöffnungseinrichtung 21 vorgesehen ist. Weiterhin ist an dem Aufsteckteil 11 eine Rollenleiste 25 vorgesehen und an dem Aufsteckteil 12 ein Riementrieb 26. Die Rollenleiste 25 und der Riementrieb 26 bilden eine Beschleunigungseinrichtung 24. Der Riementrieb 26 dient zum Antrieb und zur Beschleunigung eines zwischen der Rollenleiste 25 und dem Riementrieb 26 angeordneten Ventilsacks 2.

Die Rollenleiste 29 dient zur Führung des Ventilsacks 2 beim Aufstecken und wird nur im Störungsfall geöffnet. Der Andruckzylinder 49 drückt die Rollenleiste 29 gleichmäßig gegen den Riementrieb 26.

In Fig. 3 ist der Aufsteckkopf 20 in einer Position dargestellt, in der die Saugerleiste 19 in die erste Schwenkposition 8 verschwenkt ist, um in der Sackannahmeposition 53 einen neuen Ventilsack 2 von dem Sackbündel 3 abzuheben. Dabei ergreifen die Sauger 33 der Saugerleiste 19 den Ventilsack 2 im Sackventilbereich. Gleichzeitig sind in der Position nach Fig. 3 die Aufsteckeinrichtung 5 bzw. dessen Aufsteckteil 11 in verschwenkter, d.h. auseinander gefahrener Position dargestellt. Die Bewegungen des Aufsteckteils 11 und der Greifereinrichtung 4 mit der Saugerleiste 19 sind über den Koppelmechanismus 15 mechanisch zwangsgekoppelt, sodass sich bei einer Bewegung der Greifereinrichtung 4 automatisch auch die Aufsteckeinrichtung 5 bewegt. Die Bewegung wird über einen gemeinsamen Antrieb 14 gesteuert, der eine Exzentereinrichtung 51 und einen elektrischen Motor 50 umfasst.

Der Antrieb 14 wirkt über einen Übertragungsarm 52 direkt auf den Schwenkarm 37 der Aufsteckeinrichtung 5, die das Drehmoment über die Schwenkachse 41 auf den Hebel 36 überträgt, der wiederum über den Drehpunkt 42 das Drehmoment auf den Hebel 39 und schließlich auf den Hebel 40 überträgt. Die derart gebildeten beiden Kniehebel 16 und 17 steuern den Bewegungsablauf der Greifereinrichtung 4 und der Aufsteckeinrichtung 5 derart, dass Kollisionen vermieden werden, während gleichzeitig eine im Wesentlichen maximale Arbeitsgeschwindigkeit und Betriebssicherheit erreicht wird. Das bedeutet hier, dass bei der Überführung von der in Fig. 3 dargestellten Position in die in Fig. 4 dargestellte zweite Schwenkposition 9 zunächst die Saugerleiste 19 mit hoher Geschwindigkeit nach oben verschwenkt wird, während die Schließgeschwindigkeit der Schwenkbewegung des Aufsteckteils 11 über den gesamten Schwenkvorgang nahezu konstant bleibt, sodass die Gefahr einer Kollision zuverlässig vermieden wird. Die Saugerleiste 19 und die Greifereinrichtung 4 befinden sich in Fig. 4 in der Sackübergabeposition 54 zur Übergabe des Ventilsacks 2 an die Aufsteckeinrichtung 5.

Gleichzeitig wird durch die zwangsgesteuerte mechanische Kopplung der beiden verschwenkbaren Komponenten, nämlich der Greifereinrichtung 4 und der Aufsteckeinrichtung 5 nur noch ein Antrieb 14 benötigt, wodurch ein erheblicher zusätzlicher Aufwand eingespart wird.

Die Übertragung der Schwenkbewegung auf die Greifereinrichtung 4 erfolgt dabei durch den Hebel 40, der um den Drehpunkt 46 verschwenkt wird und dabei eine Bewegung der um den Drehpunkt 43 verschwenkbaren ersten Koppelstange 44 und der zweiten Koppelstange 45, sowie des Hebels 47 bewirkt. Die erste Koppelstange 44 ist hier durch eine Federeinrichtung 38 in Form eines Pneumatikzylinders ausgebildet, um unterschiedliche Sackbündelstärken ausgleichen zu können. Durch die parallel zu dem Hebel 47 angeordnete zweite Koppelstange 45 wird eine Parallelogrammführung gebildet, die eine gleichbleibende Ausrichtung der Saugerleiste bewirkt, sodass sich bei der Bewegung die Lage des Sackventilbereiches 35 zur horizontalen Ausrichtung nicht ändert.

Nach der Überführung von der in Fig. 3 dargestellten Position in die in Fig. 4 dargestellte Position wird das Sackventil durch den Schließvorgang der gewinkelten Bleche 22 und 23 der Sacköffnungseinrichtung 21 geöffnet, während der Ventilsack 2 sich nach unten zwischen der Rollenleiste 25 und dem Riemenantrieb 26 erstreckt. Nach der Öffnung des Ventils wird der Riementrieb 26 aktiviert und der Ventilsack 2 in die Längsrichtung 13 auf einen Füllstutzen 27 einer Packmaschine 1 bzw. Füllanlage 80 aufgeschossen. Die Saugerleiste 19 befindet sich in der zweiten Schwenkposition 9.

Die in den Fig. 5 und 6 dargestellten Zustände des Aufsteckkopfes 20 entsprechen grundsätzlich den in den Fig. 3 und 4 dargestellten Zuständen, wobei aber der Aufsteckkopf 20 auf die Verarbeitung von schmaleren Ventilsäcken 2 eingestellt ist.

Um den zu überbrückenden Abstand von dem Ende der Aufsteckeinrichtung 5 zu dem Beginn des Füllstutzens 27 auch bei schmaleren Ventilsäcken 2 auf einem konstanten und möglichst kleinem Maß zu halten, wird die Aufsteckeinrichtung 5 in der Längsrichtung 13 verfahren. Dadurch ergibt eine Überführung von dem in Fig. 3 dargestellten Zustand durch Längsverschiebung den in Fig. 5 dargestellten Zustand.

Gleichzeitig hat die Greifereinrichtung 4 ihre Lage ortsfest behalten, da die Aufnahmefläche 6 des Ablagetisches 7 ortsfest verbleibt. Der Koppelmechanismus 15 erlaubt hier eine sehr komfortable und zuverlässige Betriebsweise des Aufsteckautomaten 10, da die Aufsteckeinrichtung 5 gegenüber der Greifereinrichtung 4 auf der Gleitstange 18 verschiebbar gelagert ist. Durch den Koppelmechanismus 15, die an der Gleitstange 18 angreift, wird sichergestellt, dass auch in der in Fig. 5 dargestellten Position für schmalere Ventilsäcke 2 der Antrieb 14 zuverlässig koordinierte Schwenkbewegungen der Greifereinrichtung 4 und der Aufsteckaufrichtung 5 bewirkt. Die Koordination der Bewegungsabläufe muss nicht geändert werden.

In Fig. 6 ist der Zustand mit geschlossener Aufsteckeinrichtung 5 dargestellt, in der ein Sackventil eines nicht dargestellten Ventilsacks 2 durch die Öffnungseinrichtung 21 geöffnet wurde, sodass der Ventilsack 2 auf einen Füllstutzen 27 aufgeschossen werden könnte.

In Fig. 7 ist ein schematisches Diagramm dargestellt, in dem die Drehzahl 55 der Exzentereinrichtung 51 über dem Umfangsabstand zweier Füllstutzen 27 in einem konkreten Beispiel dargestellt ist. Die Drehzahl 55 der insbesondere als Kurbeltrieb ausgeführten Exzentereinrichtung 51 über dem Abstand 56 zweier Füllstutzen 27 ergibt sich als Kurve 61, wobei sich mit verringerndem Umfangsabstand zwischen zwei Füllstutzen 27 die Drehzahl 55 der Exzentereinrichtung 51 entsprechend steigern muss, um die entsprechend größere Aufsteckrate der Ventilsäcke 27 bei einer gegebenen Packmaschine 1 mit einem vorgegebenen Umfang erfüllen zu können. Ist beispielsweise eine Packmaschine 1 mit einem bestimmten Umfang nur mit 4 Füllstutzen 27 ausgerüstet, so reicht die halbe Drehzahl 55 gegenüber einer Packmaschine 1 mit gleichem Durchmesser mit acht Füllstutzen 27 aus, da sich der entsprechende Umfangsabstand zwischen zwei Füllstutzen 27 verdoppelt hat.

Fig. 8 zeigt ein schematisches Diagramm der Drehzahl 55 der Exzentereinrichtung 51 über der Ablaufzeit. Beträgt beispielsweise ein erster Zeitabstand 56 eintausend Millisekunden zwischen einem ersten Startsignal 57 und einem zweiten Startsignal 57 und ein zweiter Zeitabstand vergrößert sich auf eintausendzehn Millisekunden so bedeutet dies bei unveränderter Drehzahl 55 der Exzentereinrichtung 51, dass die Kurbel des Kurbeltriebs sich bei der Auslösung des zweiten Startsignals in einer etwas voreilenden Winkelposition befindet.

Um dies auszugleichen, wird als Reaktion auf den verlängerten Zeitabstand 56 die Drehzahl 55 der Exzentereinrichtung 51 entsprechend reduziert, sodass sich im dargestellten Ausführungsbeispiel nach Ablauf der dritten Periode bzw. nach Ablauf des dritten Zyklus die Exzentereinrichtung 51 wieder in der vorgesehenen Position befindet, wenn das Startsignal 57 ausgelöst wird.

Verringert sich anschließend der Zeitabstand 56 auf beispielsweise neunhundertneunzig Millisekunden, so wird das Startsignal 57 schon ausgelöst, bevor sich die Exzentereinrichtung in der vorgesehenen Position befindet. Daraufhin wird die Drehzahl 55 der Exzentereinrichtung 51 etwas erhöht, sodass sich nach Ablauf dieses Zyklus die Exzentereinrichtung 51 wieder in der vorgesehenen Position befindet, wenn das Startsignal 57 ausgelöst wird.

Über das dargestellte Prinzip kann die Sackaufsteckvorrichtung 10 der Packanlage 80 automatisch auf die Rotationsgeschwindigkeit der Packmaschine 1 eingestellt werden. Dazu ist eine Sensoreinrichtung 59 (vgl. Fig. 1) an einer Winkelposition 60 vorgesehen, um einen nahende Füllstutzen 27 entsprechend frühzeitig zu detektieren, sodass der Aufsteckvorrichtung 10 noch ausreichend Zeit verbleibt, um einen Sack 2 an der Aufsteckposition 58 aufzustecken.

Durch die Übermittlung der Startsignale 57 durch die Sensoreinrichtung 59 und durch die Analyse deren zeitlicher Abstände stellt sich die Sackaufsteckvorrichtung 10 automatisch ohne weitere Informationen auf die vorherrschenden Bedingungen ein.

Daraus folgt, dass die Sackaufsteckvorrichtung 10 nicht nur für den Einsatz bei der Packmaschine 1 geeignet ist, sondern sich auch für den Einsatz an beliebigen rotierenden Packmaschinen eignet.

Durch die Anpassung der Drehzahl 55 der Exzentereinrichtung 51 nach jedem Zyklus oder nach einer vorbestimmten Anzahl von Zyklen wird eine flexible Steuerung der Packanlage 80 ermöglicht, die bei einer schonenden Betriebsweise hohe Abfüllraten mit hohen Aufsteckquoten erlaubt.

**Bezugszeichenliste:**

| | | | |
|---|---|---|---|
| 1 | Packmaschine | 36 | Hebel |
| 2 | Ventilsack | 37 | Schwenkarm |
| 3 | Sackbündel | 38 | Federeinrichtung |
| 4 | Greifereinrichtung | 39 | Hebel |
| 5 | Aufsteckeinrichtung | 40 | Hebel |
| 6 | Aufnahmefläche | 41 | Drehpunkt |
| 7 | Ablagetisch | 42 | Drehpunkt |
| 8 | 1. Schwenkposition | 43 | Drehpunkt |
| 9 | 2. Schwenkposition | 44 | 1. Koppelstange |
| 10 | Aufsteckautomat | 45 | 2. Koppelstange |
| 11 | Aufsteckteil | 46 | Drehpunkt |
| 12 | Aufsteckteil | 47 | Hebel |
| 13 | Längsrichtung | 48 | Drehrichtung |
| 14 | Antrieb | 49 | Andruckzylinder |
| 15 | Koppelmechanismus | 50 | Motor |
| 16 | Kniehebel | 51 | Exzentereinrichtung |
| 17 | Kniehebel | 52 | Übertragungsarm |
| 18 | Gleitstange | 53 | Sackannahmeposition |
| 19 | Saugerleiste | 54 | Sackübergabeposition |
| 20 | Aufsteckkopf | 55 | Drehzahl |
| 21 | Sacköffnungseinrichtung | 56 | Zeitabstand |
| 22 | Gewinkeltes Blech | 57 | Startsignal |
| 23 | Gewinkeltes Blech | 58 | Aufsteckposition |
| 24 | Beschleunigungseinrichtung | 59 | Sensoreinrichtung |
| 25 | Rollenleiste | 60 | Winkelposition |
| 26 | Riemenantrieb | 61 | Kurve |
| 27 | Füllstutzen | 70 | Austrageband |
| 28 | Wartefläche | 80 | Packanlage |
| 29 | Rollenleiste | | |
| 30 | Leersackmagazin | | |
| 31 | Fach | | |
| 32 | Gehäuse | | |
| 33 | Sauger | | |
| 34 | Sackbreite | | |
| 35 | Sackventilbereich | | |

## Patentansprüche

1. Sackaufsteckvorrichtung (10) zum Aufstecken von Ventilsäcken (2) mit einer Greifereinrichtung (4) und mit einer Aufsteckeinrichtung (5), wobei die Greifereinrichtung (4) zum Ergreifen eines leeren Ventilsacks (2) vorgesehen ist und wobei die Aufsteckeinrichtung (5) eine Beschleunigungseinrichtung (24) aufweist und geeignet ist, einen Ventilsack (2) auf einen Füllstutzen (27) einer mit mehreren Füllstutzen (27) ausgerüsteten rotierenden Packmaschine (1) aufzustecken, wobei eine Bewegung der Greifereinrichtung (4) über eine drehbare Exzentereinrichtung (51) steuerbar ist, wobei die Exzentereinrichtung mittels eines Motors (50) drehbar ist, um periodisch Ventilsäcke (2) anzunehmen und mittels der Aufsteckeinrichtung (5) aufzustecken,
wobei die Greifereinrichtung (4) verschwenkbar vorgesehen ist und geeignet ist, einen Ventilsack (2) eines auf einer Aufnahmefläche (6) eines Ablagetisches (7) angeordneten Sackbündels (3) in einer ersten Schwenkposition (8) zu ergreifen und aufzunehmen und in einer zweiten Schwenkposition (9) an die Aufsteckeinrichtung (5) zu übergeben, **dadurch gekennzeichnet,**
**dass** die Aufsteckeinrichtung (5) aus wenigstens zwei Aufsteckteilen (11, 12) besteht, von denen wenigstens ein Aufsteckteil (11) verschwenkbar angeordnet ist, und dass der Motor (50) als gemeinsamer Antrieb (14) für die Verschwenkung der Greifereinrichtung (4) und des verschwenkbaren Aufsteckteils (11) vorgesehen ist, indem die Greifereinrichtung (4) und das verschwenkbare Aufsteckteil (11) über einen Koppelmechanismus (15) mechanisch gekoppelt sind.

2. Sackaufsteckvorrichtung (10) nach Anspruch 1, wobei die Greifereinrichtung (4) mittels der Exzentereinrichtung (51) in einem Zyklus von einer Sackannahmeposition (53) zu einer Sackübergabeposition (54) zur Übergabe an die Aufsteckeinrichtung (5) und wieder in die Sackannahmeposition (53) verschwenkbar ist, wobei insbesondere eine Drehzahl (55) des Motors (50) der Exzentereinrichtung (51) innerhalb eines Zyklus stetig änderbar ist.

3. Sackaufsteckvorrichtung (10) nach einem der vorhergehenden Ansprüche, wobei die Aufsteckeinrichtung (5) beim Erfassen eines Startsignals (57) aktivierbar ist und/oder wobei ein Zeitabstand (56) aufeinanderfolgender Startsignale (57) erfassbar ist.

4. Sackaufsteckvorrichtung (10) nach einem der vorhergehenden Ansprüche, wobei eine Drehzahl (55) des Motors (50) der Exzentereinrichtung (51) in Abhängigkeit von dem erfassten Zeitabstand (56) veränderbar ist.

5. Sackaufsteckvorrichtung (10) nach einem der vorhergehenden Ansprüche, wobei die Drehzahl (55) des Motors (50) veränderbar ist, wenn eine Zeitdifferenz ein vorbestimmtes Maß übersteigt.

6. Sackaufsteckvorrichtung (10) nach einem der vorhergehenden Ansprüche, wobei die Aufsteckeinrichtung (5) in Längsrichtung (13) gegenüber der Greifereinrichtung (4) verstellbar angeordnet ist, um unterschiedliche Sackabmessungen ausgleichen zu können.

7. Packanlage (80) mit einer rotierbaren Packmaschine (1) zum Füllen von Gütern in Ventilsäcke (2), mit mehreren über dem Umfang der Packmaschine (1) verteilt angeordneten Füllstutzen (27), wenigstens einer Steuereinrichtung und mit wenigstens einer an einer vorbestimmten Winkelposition (58) angeordneten Sackaufsteckvorrichtung (10) zum Aufstecken der Ventilsäcke (2) auf die Füllstutzen (27) mittels einer Aufsteckeinrichtung (5), welche eine Beschleunigungseinrichtung (24) aufweist, wobei wenigstens eine Greifereinrichtung (4) zum Ergreifen eines leeren Ventilsacks (2) vorgesehen ist,
wobei eine Bewegung der Greifereinrichtung (4) über eine drehbare Exzentereinrichtung (51) steuerbar ist, wobei die Exzentereinrichtung mittels eines Motors (50) drehbar ist, um periodisch Ventilsäcke (2) anzunehmen und mittels der Aufsteckeinrichtung (5) aufzustecken,
wobei die Greifereinrichtung (4) verschwenkbar vorgesehen ist und geeignet ist, einen Ventilsack (2) eines auf einer Aufnahmefläche (6) eines Ablagetisches (7) angeordneten Sackbündels (3) in einer ersten Schwenkposition (8) zu ergreifen und aufzunehmen und in einer zweiten Schwenkposition (9) an die Aufsteckeinrichtung (5) zu übergeben, **dadurch gekennzeichnet,**
**dass** die Aufsteckeinrichtung (5) aus wenigstens zwei Aufsteckteilen (11,12) besteht, von denen wenigstens ein Aufsteckteil (11) verschwenkbar angeordnet ist, und dass der Motor (50) als gemeinsamer Antrieb (14) für die Verschwenkung der Greifereinrichtung (4) und des verschwenkbaren Aufsteckteils (11) vorgesehen ist, indem die Greifereinrichtung (4) und das verschwenkbare Aufsteckteil (11) über einen Koppelmechanismus (15) mechanisch gekoppelt sind.

8. Packanlage (80) nach Anspruch 7, wobei die Greifereinrichtung (4) mittels der Exzentereinrichtung (51) in einem Zyklus von einer Sackannahmeposition (53) zu einer Sackübergabeposition (54) zur Übergabe an die Aufsteckeinrichtung (5) und wieder in die Sackannahmeposition (53) verschwenkbar ist.

9. Packanlage (80) nach einem der vorhergehenden Ansprüche 7 oder 8, wobei eine Sensoreinrichtung (59) vorgesehen ist, mit welcher erfassbar ist, wenn ein Füllstutzen (27) eine vorbestimmte Winkelposition (60) erreicht, woraufhin ein Startsignal (57) an die Sackaufsteckvorrichtung (10) ausgebbar ist.

10. Packanlage (80) nach einem der vorhergehenden Ansprüche 7 bis 9, wobei die Steuereinrichtung die Drehzahl (55) des Motors (50) an eine Drehzahl der Packmaschine (1) anpasst, um im Wesentlichen eine kontinuierliche Drehung der Exzentereinrichtung (51) zu gewährleisten.

11. Verfahren zum Aufstecken von Ventilsäcken (2) auf einen Füllstutzen (27) einer mit mehreren Füllstutzen (27) ausgerüsteten rotierenden Packmaschine (1), bei dem eine Greifereinrichtung (4) einen leeren Ventilsack (2) ergreift und bei dem eine Aufsteckeinrichtung (5) mit einer Beschleunigungseinrichtung (24) den leeren Ventilsack (2) auf einen Füllstutzen aufsteckt,
wobei eine Bewegung der Greifereinrichtung (4) über eine drehbare Exzentereinrichtung (51) gesteuert wird, wobei die Exzentereinrichtung mittels eines Motors (50) gedreht wird, um periodisch Ventilsäcke (2) anzunehmen und mittels der Aufsteckeinrichtung (5) aufzustecken,
wobei die Greifereinrichtung (4) verschwenkbar vorgesehen ist und einen Ventilsack (2) eines auf einer Aufnahmefläche (6) eines Ablagetisches (7) angeordneten Sackbündels (3) in einer ersten Schwenkposition (8) ergreift und aufnimmt und in einer zweiten Schwenkposition (9) an die Aufsteckeinrichtung (5) übergibt,
**dadurch gekennzeichnet,**
**dass** die Aufsteckeinrichtung (5) aus wenigstens zwei Aufsteckteilen (11,12) besteht, von denen wenigstens ein Aufsteckteil (11) verschwenkbar angeordnet ist, und dass der Motor (50) als gemeinsamer Antrieb (14) für die Verschwenkung der Greifereinrichtung (4) und des verschwenkbaren Aufsteckteils (11) antreibt, indem die Greifereinrichtung (4) und das verschwenkbare Aufsteckteil (11) über einen Koppelmechanismus (15) mechanisch gekoppelt sind.

12. Verfahren nach Anspruch 11, wobei eine Drehzahl (55) des Motors (50) der Exzentereinrichtung (51) optional in einem Zyklus kontinuierlich oder stetig geändert wird.

13. Verfahren nach einem der vorhergehenden Ansprüche 11 bis 12, wobei die Aufsteckeinrichtung (5) beim Erfassen eines Startsignals (57) aktiviert wird und/oder wobei ein Zeitabstand (56) aufeinander folgender Startsignale (57) erfasst wird.

14. Verfahren nach einem der vorhergehenden Ansprüche 11 bis 13, wobei eine Drehzahl (55) des Motors (50) der Exzentereinrichtung (51) in Abhängigkeit von dem erfassten Zeitabstand (56) verändert wird und/oder wobei die Drehzahl (55) des Motors (50) verändert wird, wenn eine Zeitdifferenz ein vorbestimmtes Maß übersteigt.

## Claims

1. Bag placing apparatus (10) for placing valve bags (2), which has a gripper device (4) and a placing device (5), the gripper device (4) being provided for gripping an empty valve bag (2) and wherein the placing device (5) comprises an accelerating device (24) and is suitable to place a valve bag (2) onto a filling spout (27) of a rotary packaging machine (1) equipped with multiple filling spouts (27),
wherein a movement of the gripper device (4) can be controlled by way of a rotary eccentric device (51), the eccentric device being rotatable by means of a motor (50) for periodically receiving valve bags (2) and placing these by means of the placing device (5),
wherein the gripper device (4) is provided pivotal and is suitable to grip and to take up in a first pivot position (8) a valve bag (2) from a bag bundle (3) disposed on a take-up surface (6) of a delivery table (7) and in a second pivot position (9) to deliver the same to the placing device (5), **characterized in**
**that** the placing device (5) consists of at least two placing elements (11, 12) at least one of which placing elements (11) being disposed pivotal and that the motor (50) is provided as a common drive (14) for pivoting the gripper device (4) and the pivotal placing element (11) in that the gripper device (4) and the pivotal placing element (11) are mechanically linked by way of a linkage mechanism (15).

2. The bag placing apparatus (10) according to claim 1 wherein the gripper device (4) is pivotal by means of the eccentric device (51) in a cycle from a bag receiving position (53) to a bag delivery position (54) for delivery to the placing device (5) and back to the bag receiving position (53) wherein in particular a rotational speed (55) of the motor (50) of the eccentric device (51) can be steadily changed within one cycle.

3. The bag placing apparatus (10) according to any of the preceding claims wherein the placing device (5) can be activated as a start signal (57) is detected and/or wherein a time interval (56) of consecutive start signals (57) is detectable.

4. The bag placing apparatus (10) according to any of the preceding claims wherein a rotational speed (55) of the motor (50) of the eccentric device (51) can be changed in dependence on the detected time interval (56).

5. The bag placing apparatus (10) according to any of the preceding claims wherein the rotational speed (55) of the motor (50) can be changed as a time difference exceeds a predetermined value.

6. The bag placing apparatus (10) according to any of the preceding claims wherein the placing device (5) is disposed displaceable in the longitudinal direction (13) relative to the gripper device (4) to allow compensating for different bag dimensions.

7. Packaging system (80) having a rotary packaging machine (1) for filling goods into valve bags (2), having multiple filling spouts (27) distributed over the circumference of the packaging machine (1), at least one control device, and having at least one bag placing apparatus (10) disposed in a predetermined angular position (58) for placing the valve bags (2) onto the filling spouts (27) by means of a placing device (5) comprising an accelerating device (24) wherein at least one gripper device (4) for gripping an empty valve bag (2) is provided,
wherein a movement of the gripper device (4) can be controlled via a rotary eccentric device (51) wherein the eccentric device is rotatable by means of a motor (50) for periodically receiving valve bags (2) and placing these by means of the placing device (5),
wherein the gripper device (4) is provided pivotal and is suitable to grip and to take up in a first pivot position (8) a valve bag (2) from a bag bundle (3) disposed on a take-up surface (6) of a delivery table (7) and in a second pivot position (9) to deliver the same to the placing device (5), **characterized in**
**that** the placing device (5) consists of at least two placing elements (11, 12) at least one of which placing elements (11) being disposed pivotal and that the motor (50) is provided as a common drive (14) for pivoting the gripper device (4) and the pivotal placing element (11) in that the gripper device (4) and the pivotal placing element (11) are mechanically linked by way of a linkage mechanism (15).

8. The packaging system (80) according to claim 7 wherein the gripper device (4) is pivotal by means of the eccentric device (51) in a cycle from a bag receiving position (53) to a bag delivery position (54) for delivery to the placing device (5) and back to the bag receiving position (53).

9. The packaging system (80) according to any of the preceding claims 7 or 8 wherein a sensor device (59) is provided by means of which it can be detected when a filling spout (27) reaches a predetermined angular position (60) such that then a start signal (57) can be emitted to the bag placing apparatus (10).

10. The packaging system (80) according to any of the preceding claims 7 to 9 wherein the control device adapts the rotational speed (55) of the motor (50) to a rotational speed of the packaging machine (1) to substantially ensure continuous rotation of the eccentric device (51).

11. Method for placing valve bags (2) onto a filling spout (27) of a rotary packaging machine (1) equipped with multiple filling spouts (27) wherein a gripper device (4) grips an empty valve bag (2) and wherein a placing device (5) comprising an accelerating device (24) places the empty valve bag (2) onto a filling spout,
wherein a movement of the gripper device (4) is controlled via a rotary eccentric device (51) wherein the eccentric device is rotated by means of a motor (50) for periodically receiving valve bags (2) and placing these by means of the placing device (5),
wherein the gripper device (4) is provided pivotal and grips and takes up in a first pivot position (8) a valve bag (2) from a bag bundle (3) disposed on a take-up surface (6) of a delivery table (7) and in a second pivot position (9) delivers the same to the placing device (5),
**characterized in**
**that** the placing device (5) consists of at least two placing elements (11, 12) at least one of which placing elements (11) being disposed pivotal and that the motor (50) drives as a common drive (14) for pivoting the gripper device (4) and the pivotal placing element (11) in that the gripper device (4) and the pivotal placing element (11) are mechanically linked by way of a linkage mechanism (15).

12. The method according to claim 11 wherein a rotational speed (55) of the motor (50) of the eccentric device (51) is optionally changed continuously or steadily within one cycle.

13. The method according to any of the preceding claims 11 to 12 wherein the placing device (5) is activated as a start signal (57) is detected and/or wherein a time interval (56) of consecutive start signals (57) is detected.

14. The method according to any of the preceding claims 11 to 13 wherein a rotational speed (55) of the motor (50) of the eccentric device (51) is changed in dependence on the detected time interval (56) and/or wherein the rotational speed (55) of the motor (50) is changed as a time difference exceeds a predetermined value.

## Revendications

1. Dispositif à enfiler des sacs (10) destiné à enfiler des sacs à valve (2), comprenant un dispositif de préhension (4) et un dispositif à enfiler (5), ledit dispositif de préhension (4) étant prévu pour saisir un sac à valve (2) vide et ledit dispositif à enfiler (5) présentant un dispositif d'accélération (24) et étant adapté pour enfiler un sac à valve (2) sur une tubulure de remplissage (27) d'une emballeuse (1) rotative équipée d'une pluralité de tubulures de remplissage (27), un mouvement du dispositif de préhension (4) étant commandable par un dispositif d'excentrique (51) tournant, ledit dispositif d'excentrique pouvant être tourné au moyen d'un moteur (50) pour recevoir des sacs à valve (2) et enfiler ceux-ci au moyen du dispositif à enfiler (5), de manière périodique,
dans lequel ledit dispositif de préhension (4) est prévu à pivotement et est adapté pour saisir et recevoir, dans une première position de pivotement (8), un sac à valve (2) d'un paquet de sacs (3) disposé sur une surface de réception (6) d'une table de dépose (7) et pour remettre celui-ci, dans une deuxième position de pivotement (9), au dispositif à enfiler (5),
**caractérisé par le fait que** ledit dispositif à enfiler (5) se compose d'au moins deux parties à enfiler (11, 12) dont au moins une partie à enfiler (11) est disposée à pivotement, et que ledit moteur (50) est prévu en tant que mécanisme d'entraînement (14) commun pour le pivotement du dispositif de préhension (4) et de la partie à enfiler (11) pivotante, en couplant mécaniquement, via un mécanisme de couplage (15), le dispositif de préhension (4) et la partie à enfiler (11) pivotante.

2. Dispositif à enfiler des sacs (10) selon la revendication 1, dans lequel on peut faire pivoter le dispositif de préhension (4) au moyen du dispositif d'excentrique (51), dans un cycle, depuis une position de réception de sac (53) vers une position de remise de sac (54) pour la remise au dispositif à enfiler (5), et à nouveau dans la position de réception de sac (53), en particulier un nombre de tours (55) du moteur (50) du dispositif d'excentrique (51) pouvant être modifié de manière continue à l'intérieur d'un cycle.

3. Dispositif à enfiler des sacs (10) selon l'une quelconque des revendications précédentes, dans lequel le dispositif à enfiler (5) peut être activé lorsqu'un signal de départ (57) est détecté, et/ou dans lequel un intervalle de temps (56) de signaux de départ (57) successifs est détectable.

4. Dispositif à enfiler des sacs (10) selon l'une quelconque des revendications précédentes, dans lequel un nombre de tours (55) du moteur (50) du dispositif d'excentrique (51) peut être modifié en fonction de l'intervalle de temps (56) détecté.

5. Dispositif à enfiler des sacs (10) selon l'une quelconque des revendications précédentes, dans lequel le nombre de tours (55) du moteur (50) est modifiable lorsqu'une différence de temps dépasse une mesure prédéterminée.

6. Dispositif à enfiler des sacs (10) selon l'une quelconque des revendications précédentes, dans lequel le dispositif à enfiler (5) est disposé de manière à être réglable dans la direction longitudinale (13) par rapport au dispositif de préhension (4) afin de pouvoir compenser des dimensions de sac différentes.

7. Installation d'emballage (80) comprenant une emballeuse (1) rotative pour remplir des biens dans des sacs à valve (2), comprenant une pluralité de tubulures de remplissage (27) réparties sur la circonférence de l'emballeuse (1), au moins un dispositif de commande et au moins un dispositif à enfiler des sacs (10) disposé sur une position angulaire (58) prédéterminée et destiné à enfiler les sacs à valve (2) sur lesdites tubulures de remplissage (27) au moyen d'un dispositif à enfiler (5) qui présente un dispositif d'accélération (24), au moins un dispositif de préhension (4) destiné à saisir un sac à valve (2) vide étant prévu,
dans laquelle un mouvement du dispositif de préhension (4) est commandable par un dispositif d'excentrique (51) tournant, ledit dispositif d'excentrique pouvant être tourné au moyen d'un moteur (50) pour recevoir des sacs à valve (2) et enfiler ceux-ci au moyen du dispositif à enfiler (5), de manière périodique,
dans lequel ledit dispositif de préhension (4) est prévu à pivotement et est adapté pour saisir et recevoir, dans une première position de pivotement (8), un sac à valve (2) d'un paquet de sacs (3) disposé sur une surface de réception (6) d'une table de dépose (7) et pour remettre celui-ci, dans une deuxième position de pivotement (9), au dispositif à enfiler (5),
**caractérisée par le fait que** ledit dispositif à enfiler (5) se compose d'au moins deux parties à enfiler (11, 12) dont au moins une partie à enfiler (11) est disposée à pivotement, et que ledit moteur (50) est prévu en tant que mécanisme d'entraînement (14) commun pour le pivotement du dispositif de préhension (4) et de la partie à enfiler (11) pivotante, en couplant mécaniquement, via un mécanisme de couplage (15), le dispositif de préhension (4) et la partie à enfiler (11) pivotante.

8. Installation d'emballage (80) selon la revendication 7, dans laquelle on peut faire pivoter le dispositif de préhension (4) au moyen du dispositif d'excentrique (51), dans un cycle, depuis une position de réception de sac (53) vers une position de remise de sac (54) pour la remise au dispositif à enfiler (5), et à nouveau dans la position de réception de sac (53).

9. Installation d'emballage (80) selon l'une quelconque des revendications précédentes 7 ou 8, dans laquelle un dispositif à capteur (59) est prévu par le biais duquel on peut détecter quand une tubulure de remplissage (27) atteint une position angulaire (60) prédéterminée, après quoi un signal de départ (57) peut être envoyé au dispositif à enfiler des sacs (10).

10. Installation d'emballage (80) selon l'une quelconque des revendications précédentes 7 à 9, dans laquelle le dispositif de commande adapte le nombre de tours (55) du moteur (50) à un nombre de tours de l'emballeuse (1) afin de garantir pour l'essentiel une rotation continue du dispositif d'excentrique (51).

11. Procédé pour enfiler des sacs à valve (2) sur une tubulure de remplissage (27) d'une emballeuse (1) rotative équipée d'une pluralité de tubulures de remplissage (27), dans lequel un dispositif de préhension (4) saisit un sac à valve (2) vide et dans lequel un dispositif à enfiler (5) ayant un dispositif d'accélération (24) enfile le sac à valve (2) vide sur une tubulure de remplissage,
dans lequel un mouvement du dispositif de préhension (4) est commandé par un dispositif d'excentrique (51) tournant, ledit dispositif d'excentrique étant tourné au moyen d'un moteur (50) pour recevoir des sacs à valve (2) et enfiler ceux-ci au moyen du dispositif à enfiler (5), de manière périodique,
dans lequel ledit dispositif de préhension (4) est prévu à pivotement et saisit et reçoit, dans une première position de pivotement (8), un sac à valve (2) d'un paquet de sacs (3) disposé sur une surface de réception (6) d'une table de dépose (7) et remet celui-ci, dans une deuxième position de pivotement (9), au dispositif à enfiler (5),
**caractérisé par le fait que** ledit dispositif à enfiler (5) se compose d'au moins deux parties à enfiler (11, 12) dont au moins une partie à enfiler (11) est disposée à pivotement, et que ledit moteur (50) entraîne en tant que mécanisme d'entraînement (14) commun pour le pivotement du dispositif de préhension (4) et de la partie à enfiler (11) pivotante, en couplant mécaniquement, via un mécanisme de couplage (15), le dispositif de préhension (4) et la partie à enfiler (11) pivotante.

12. Procédé selon la revendication 11, dans lequel un nombre de tours (55) du moteur (50) du dispositif d'excentrique (51) est modifié, optionnellement, de manière continue ou constante dans un cycle.

13. Procédé selon l'une quelconque des revendications précédentes 11 à 12, dans lequel ledit dispositif à enfiler (5) est activé lorsqu'un signal de départ (57) est détecté, et/ou dans lequel un intervalle de temps (56) de signaux de départ (57) successifs est détecté.

14. Procédé selon l'une quelconque des revendications précédentes 11 à 13, dans lequel un nombre de tours (55) du moteur (50) du dispositif d'excentrique (51) est modifié en fonction de l'intervalle de temps (56) détecté, et/ou dans lequel le nombre de tours (55) du moteur (50) est modifié lorsqu'une différence de temps dépasse une mesure prédéterminée.
